# EUROPÄISCHE PATENTSCHRIFT

(11) **EP 1 096 098 B1**
(45) Veröffentlichungstag und Bekanntmachung des Hinweises auf die Patenterteilung: **09.03.2005**
(21) Anmeldenummer: 00120825.5
(22) Anmeldetag: 25.09.2000
(51) Int. Cl.: E06B 9/165

(54) **Rolladenpanzer**
Roller shutter
Volet roulant

(30) Priorität: 25.10.1999 AT 179499
(43) Veröffentlichungstag der Anmeldung: 02.05.2001
(73) Patentinhaber: Kraler, Franz, 9913 Abfaltersbach 125 (AT)
(72) Erfinder: Kraler, Franz, 9913 Abfaltersbach 125 (AT)
(74) Vertreter: Torggler, Paul Norbert, Dr.

(56) Entgegenhaltungen:
- EP-A- 0 367 212
- DE-A- 19 828 186
- GB-A- 764 279

## Beschreibung

Die Erfindung betrifft einen Rolladenpanzer mit gelenkig miteinander verbundenen lichtundurchlässigen und lichtdurchlässigen Rolladenelementen, die auf einer Wickelwelle aufwickelbar sind.

Derartige Rolladenpanzer sind beispielsweise aus der deutschen Offenlegungsschrift DE-OS 16 59 604 oder dem französischen Gebrauchsmuster FR 22 43 606 bekannt. Diese Rolläden erlauben im wesentlichen drei verschiedene Stellungen. Die erste Stellung besteht im vollständig auf einer Wickelwelle aufgewickelten Rolladen, bei der die Lichteintrittsöffnung bzw. das Fenster freigegeben ist. In einer teilweise herabgelassenen Stellung wechseln lichtdurchlässige und lichtundurchlässige Rolladenelemente ab und erlauben somit eine nur teilweise Verdunkelung, selbst wenn sich der Rolladen über die vollständige Fensterhöhe erstreckt. Der Rolladen kann nun noch ganz in die dritte Stellung herabgelassen werden. In dieser Stellung treten die durchsichtigen Rolladenelemente in Aufnahmekammem der profilierten undurchlässigen Rolladenelemente ein, sodaß die lichtundurchlässigen Rolladenelemente satt aneinanderliegen und damit eine volle Verdunkelung gegeben ist.

Nachteilig an diesen Rolladenpanzern ist die Tatsache, daß die abwechselnd lichtundurchlässigen und lichtdurchlässigen Rolladenelemente vor allem bei direkter Sonnenbestrahlung von außen im Raum unerwünschte Lichtstreifen erzeugen und es außerdem durch die lichtdurchlässigen Rolladenelemente hindurch immer noch zu Blendungen kommen kann.

Aus der EP-A-0 367 212 ist ein gattungsgemäßer Rolladenpanzer bekannt, bei dem auf den ansonsten vollständig durchsichtigen Rolladenelementen eine makroskopische lichtbrechende Oberflächenstruktur vorgesehen ist.

Aufgabe der Erfindung ist es daher, einen Rolladenpanzer der eingangs genannten Gattung zu schaffen, mit dem Blendungen und unerwünschte Streifenmuster im Rauminneren weitgehend vermieden werden können.

Erfindungsgemäß wird dies dadurch erreicht, daß die lichtdurchlässigen Rolladenelemente zumindest teilweise diffus streuend ausgebildet sind.

Im Gegensatz zu normalen glasklaren Rolladenelementen teilen die erfindungsgemäß diffus streuend ausgebildeten Rolladenelemente das einfallende Licht diffus in unterschiedliche Winkelbereiche auf. Damit wird die Blendwirkung stark reduziert und die störenden Streifenmuster im Inneren des Raumes, wie sie insbesondere bei Bildschirmarbeitsplätzen stark störend sind, können vermieden werden.

Die diffus streuende Wirkung kann auf verschiedene Arten erzielt werden. Beispielsweise ist es möglich, ein in sich diffus streuendes Material zu vermeiden, wobei beispielsweise im Material selbst streuende Einschlüsse, Partikel oder Pigmentierungen vorgesehen sein können. Auch eine Ausbildung ähnlich einem Milchglas ist möglich. Allerdings ist Glas hier kein bevorzugtes Material. Vielmehr sollen bevorzugt Kunststoffe zum Einsatz kommen, wobei sich besonders Acrylglas als Basismaterial eignet. Solche Kunststoffe lassen sich leicht in der gewünschten Profilierung herstellen und durch Abmischung auf den gewünschten Diffusionsgrad einstellen. Sie sind außerdem robust, kostengünstig und außerdem können sie im Bedarfsfall flexibel ausgebildet werden, was ein Aufwickeln des Rolladenpanzers auf der Wickelwelle erleichtert.

Abgesehen von in sich diffus streuenden Materialien besteht auch die Möglichkeit, selbst bei glasklaren Materialien eine lichtstreuende Wirkung durch eine aufgerauhte Oberfläche zu erzielen. Die Oberflächenstruktur kann dabei beispielsweise durch eine Rauhigkeit erzielt werden, wie sie auch beim Sandstrahlen von Glas erreicht wird. Natürlich lassen sich auch in sich diffus streuende Materialien mit der aufgerauhten Oberfläche kombinieren.

Die in sich diffus streuenden Materialien lassen sich leicht verarbeiten und sind besonders robust. Im Hinblick auf die Vermeidung einer Blendwirkung und eine von innen nach außen erzielte Durchsicht für den Betrachter wird man in der Praxis einen Kompromiß eingehen müssen, weil bei zu geringer Streuwirkung das Blendverhalten weniger gut ist und andererseits bei hoher Streuwirkung sich die Durchsicht zunehmend verschlechtert. In der Praxis wird man daher die Streuwirkung so einstellen, daß man noch eine zumindest schemenhafte Durchsicht hat. Dazu ist vorteilhaft vorgesehen, daß der Streugrad der lichtdurchlässigen, diffus streuenden Rolladenelemente derart gestaltet ist, daß bei Parallelleichteinstrahlung das durchgelassene Licht eine winkelmäßige Intensitätsverteilung aufweist, die folgender Tabelle genügt:

| Winkel | Lichtintensität |
|---|---|
| (bezogen auf die Einstrahlungsrichtung) | (bezogen auf die als 100% angesetzte maximale Lichtintensität in Einstrahlungsrichtung, 0°) |
| 8° | 10%-50% |
| 20° | 2%-20% |
| 45° | weniger als 5% |

Eine Blendung in Einstrahlungsrichtung läßt sich insbesondere dann gut vermeiden, wenn der Leuchtdichtekoeffizient κ der lichtdurchlässigen, diffus streuenden Rolladenelemente bei Parallellichteinstrahlung in Einstrahlungsrichtung unter 10 cd/m² Lx liegt.

Eine annehmbare Durchsicht von innen bei guter Aufstreuung des einfallenden Lichtes ergibt sich, wenn die lichtdurchlässigen Rolladenelemente zumindest teilweise aus vorzugsweise glasklarem Material bestehen und zum Erzielen der Lichtstreuung zumindest einseitig aufgerauht sind.

Insgesamt möchte man natürlich möglichst viel Licht durch die durchsichtigen Elemente in den Raum bringen. Allerdings, wie bereits erwähnt, nicht gerichtet sondern diffus aufgestreut. Dazu ist bevorzugt vorgesehen, daß der gesamte (winkelmäßig aufintegrierte) Lichttransmissionsgrad durch die lichtdurchlässigen, diffus streuenden Rolladenelemente über 60%, vorzugsweise über 85% liegt. In der Praxis wird man Werte zwischen 80 und 90% erzielen.

Mit der erfindungsgemäßen Ausbildung des Rolladenpanzers können abwechselnd lichtdurchlässige und lichtundurchlässige Rolladenelemente eingesetzt werden, ohne daß es bei direkter Sonnenbestrahlung im Rauminneren zu störenden Streifenabbildungen kommt.

Weitere Vorteile und Einzelheiten der Erfindung werden anhand der nachfolgenden Figurenbeschreibung näher erläutert.
Die Fig. 1 zeigt einen schematischen vertikalen Längsschnitt durch ein Ausführungsbeispiel eines Abschnittes eines erfindungsgemäßen Rolladenpanzers in einer Stellung, bei der die lichtdurchlässigen Rolladenelemente aktiv sind,
die Fig. 2 zeigt denselben Rolladen in vollständig herabgelassener verdunkelter Position,
die Fig. 3 zeigt in einer schematischen Darstellung die Messung des Streuverhaltens eines lichtdurchlässigen Rolladenelementes,
die Fig. 4 zeigt in einem schematischen Längsschnitt ein weiteres Ausführungsbeispiels eines lichtdurchlässigen Rolladenelementes mit einer aufgerauhten Oberfläche.

Der in den Fig. 1 und 2 dargestellte Rolladenpanzer besteht abwechselnd aus lichtundurchlässigen 1 und lichtdurchlässigen 2 Rolladenelementen, die über ihre hakenförmigen Endbereiche 3 gelenkig miteinander verbunden sind. Damit kann der Rolladenpanzer wie üblich oben auf einer nicht dargestellten Wickelwelle aufgewickelt und hochgezogen werden. Der Rolladenpanzer kann dabei in üblicher Weise links und rechts in vertikalen Führungsschienen, die seitlich neben der Lichteintrittsöffnung, beispielsweise eines Fensters eines Gebäudes, verlaufen, geführt sein. Der Hohlraum 4 in den lichtundurchlässigen Rolladenelementen kann auch ausgeschäumt sein, wie es ebenfalls Stand der Technik ist.

Um die Blendung im Innenraum zu reduzieren und bei direkter Sonneneinstrahlung störende Streifenabbildungen zu vermeiden, ist nun erfindungsgemäß vorgesehen, daß die lichtdurchlässigen Rolladenelemente 2 diffus streuend ausgebildet sind. Bei den in den Fig. 1 und 2 dargestellten Ausführungsbeispielen bestehen die lichtundurchlässigen Rolladenelemente 2 jeweils vollständig aus transparentem, diffus streuendem Material. Besonders eignet sich dazu Kunststoff und hier wiederum insbesondere Acrylglas. Die lichtdurchlässigen Rolladenelemente 2 können somit auf einfache Weise einstückig ausgebildet sein, wobei auch die hakenförmigen Endbereiche direkt angeformt sind. Aus lichttechnischer Sicht führt die Ausbildung aus diffus streuendem Material, welches beispielsweise einen milchweißen Eindruck erweckt, dazu, daß die einfallenden Lichtstrahlen in unterschiedlichste Raumrichtungen ausgestreut werden, wodurch die Leuchtdichte in einem bestimmten Raumwinkelbereich abnimmt. Damit wird die Blendwirkung verringert und außerdem störende Streifenbildungen vermieden. Insgesamt kann aber doch erreicht werden, daß der gesamte winkelmäßig aufintegrierte Lichttransmissionsgrad hoch ist, er kann vorzugsweise über 60% und insbesondere sogar über 85% liegen.

Die Fig. 2 zeigt den Rolladenpanzer in einer vollständig geschlossenen Stellung, in der die lichtdurchlässigen Rolladenelemente 2 in Kammern 5 der lichtundurchlässigen Rolladenelemente 1 aufgenommen sind. Die lichtundurchlässigen Rolladenelemente liegen satt aneinander, sodaß kein Licht durch den Rolladenpanzer durchtreten kann.

Die lichtdurchlässigen Rolladenelemente 2 weisen einen mittleren verdichteten Bereich 9 auf, der im geschlossenen Zustand (Fig. 2) eine gute Führung der angrenzenden lichtundurchlässigen Rolladenelemente 1 erlaubt. In der Stellung gemäß Fig. 1 ist dennoch ein Spiel 10 vorhanden, das das Aufwickeln erleichtert.

Die Fig. 3 zeigt, wie ein erfindungsgemäß ausgebildetes lichtdurchlässiges Rolladenelemente 2 einen einfallenden Parallellichtstrahl 6 aufstreut. Die relative Lichtintensität in einem bestimmten Winkelbereich α kann durch einen kleinen Detektor 7 gemessen werden, der die Lichtintensität eines austretenden Lichtstrahles 8 (bzw. genauer gesagt eines engen Lichtstrahlenbündels) erfaßt. Damit ist es möglich, die intensitätsmäßige Winkelverteilung der austretenden Lichtstrahlen bezüglich der Lichteinfallsrichtung zu erfassen. Einen guten Kompromiß zwischen der Durchsicht durch die lichtdurchlässigen Rolladenelemente und einer guten Blendwirkung erzielt man, wenn die lichtdurchlässigen Rolladenelemente zumindest teilweise diffus streuend ausgebildet sind.

Besonders bevorzugt ist vorgesehen, daß der Streugrad der lichtdurchlässigen, diffus streuenden Rolladenelemente derart gestaltet ist, daß bei Parallelleichteinstrahlung das durchgelassene Licht eine winkelmäßige Intensitätsverteilung aufweist, die folgender Tabelle genügt:

| Winkel | Lichtintensität |
|---|---|
| (bezogen auf die Einstrahlungsrichtung) | (bezogen auf die als 100% angesetzte maximale Lichtintensität in Einstrahlungsrichtung, 0°) |
| 8° | etwa 25% |
| 20° | etwa 10% |
| 45° | weniger als 1% |

Um die Blendwirkung in Einstrahlungsrichtung zu vermeiden, ist günstigerweise das Material der lichtdurchlässigen Rolladenelemente 2 so gewählt, daß der Leuchtdichtekoeffizient κ unter 10 cd/m² Lx liegt.

Eine lichtstreuende Wirkung kann man nicht nur durch in sich streuendes Material bzw. durch Einschluß streuender Partikel im Inneren des Materials erzielen, wie dies bei den bisher beschriebenen Ausführungsbeispielen der Fall war. Vielmehr ist es auch möglich, glasklares Material zu verwenden und dessen Oberfläche 11 aufzurauhen, wie dies in Fig. 4 gezeigt ist.

## Patentansprüche

1. Rolladenpanzer mit gelenkig miteinander verbundenen lichtundurchlässigen und lichtdurchlässigen Rolladenelementen, die auf einer Wickelwelle aufwickelbar sind, **dadurch gekennzeichnet, daß** die lichtdurchlässigen Rolladenelemente (2, 2',) zumindest teilweise diffus streuend ausgebildet sind.

2. Rolladenpanzer nach Anspruch 1, **dadurch gekennzeichnet, daß** die lichtdurchlässigen Rolladenelemente (2) zumindest teilweise aus diffus streuendem Material bestehen.

3. Rolladenpanzer nach Anspruch 2, **dadurch gekennzeichnet, daß** die diffus streuenden Rolladenelemente (2) zumindest teilweise aus milchig weißem oder milchig leicht farbig getöntem transparentem Material bestehen.

4. Rolladenpanzer nach Anspruch 2 oder 3, **dadurch gekennzeichnet, daß** die lichtdurchlässigen Rolladenelemente (2) jeweils einstückig ausgebildet sind und vollständig aus dem transparenten, diffus streuenden Material bestehen.

5. Rolladenpanzer nach Anspruch 1, **dadurch gekennzeichnet, daß** die lichtdurchlässigen Rolladenelemente (2') zumindest teilweise aus vorzugsweise glasklarem Material bestehen und zum Erzielen der Lichtstreuung zumindest einseitig eine aufgerauhte Oberfläche (11) aufweisen.

6. Rolladenpanzer nach einem der Ansprüche 1 bis 5, **dadurch gekennzeichnet, daß** die lichtdurchlässigen Rolladenelemente (2, 2') zumindest teilweise aus Kunststoff, vorzugsweise Acrylglas bestehen.

7. Rolladenpanzer nach einem der Ansprüche 1 bis 6, **dadurch gekennzeichnet, daß** der gesamte Lichttransmissionsgrad durch ein lichtdurchlässiges, diffus streuendes Rolladenelement (2, 2') über 60%, vorzugsweise über 85% liegt.

8. Rolladenpanzer nach einem der Ansprüche 1 bis 7, **dadurch gekennzeichnet, daß** der Streugrad der lichtdurchlässigen, diffus streuenden Rolladenelemente (2, 2') derart gestaltet ist, daß bei Parallellichteinstrahlung das durchgelassene Licht eine winkelmäßige Intensitätsverteilung aufweist, die folgender Tabelle genügt:
| Winkel | Lichtintensität |
|---|---|
| (bezogen auf die Einstrahlungsrichtung) | (bezogen auf die als 100% angesetzte maximale Lichtintensität in Einstrahlungsrichtung, 0°) |
| 8° | 10%-50% |
| 20° | 2%-20% |
| 45° | weniger als 5% |

9. Rolladenpanzer nach Anspruch 8, **dadurch gekennzeichnet, daß** der Streugrad der lichtdurchlässigen, diffus streuenden Rolladenelemente (2, 2') derart gestaltet ist, daß bei Parallellichteinstrahlung das durchgelassene Licht eine winkelmäßige Intensitätsverteilung aufweist, die folgender Tabelle genügt:
| Winkel | Lichtintensität |
|---|---|
| (bezogen auf die Einstrahlungsrichtung) | (bezogen auf die als 100% angesetzte maximale Lichtintensität in Einstrahlungsrichtung, 0°) |
| 8° | etwa 25% |
| 20° | etwa 10% |
| 45° | weniger als 1% |

10. Rolladenpanzer nach einem der Ansprüche 1 bis 9, **dadurch gekennzeichnet, daß** der Leuchtdichtekoeffizient κ der lichtdurchlässigen, diffus streuenden Rolladenelemente (2, 2', 2") bei Parallellichteinstrahlung in Einstrahlungsrichtung unter 10 cd/m² Lx liegt.

11. Rolladenpanzer nach einem der Ansprüche 1 bis 10, **dadurch gekennzeichnet, daß** die lichtdurchlässigen, diffus streuenden Rolladenelemente (2) aus einem flexiblen Material bestehen oder zumindest einen flexiblen Bereich aufweisen.

12. Rolladenpanzer nach einem der Ansprüche 1 bis 11, **dadurch gekennzeichnet, daß** der Rolladenpanzer abwechselnd lichtdurchlässige (2) und lichtundurchlässige (1) Rolladenelemente aufweist.

13. Rolladenpanzer nach einem der Ansprüche 1 bis 12, **dadurch gekennzeichnet, daß** die Rolladenelemente (1, 2) hakenförmig profilierte Verbindungsbereiche (3) aufweisen, über die sie gelenkig miteinander in Verbindung stehen.

14. Rolladenpanzer nach einem der Ansprüche 1 bis 13, **dadurch gekennzeichnet, daß** die lichtundurchlässigen Rolladenelemente (1) Aufnahmekammern (5) zur Aufnahme der lichtdurchlässigen Rolladenelemente (2) aufweisen, wobei bei vollständig herabgelassenem Rolladenpanzer die lichtundurchlässigen Rolladenelemente (1) aneinandergrenzen und die lichtdurchlässigen Rolladenelemente (2) im Inneren der Aufnahmekammern (5) liegen (Fig. 2).

15. Rolladenpanzer nach einem der Ansprüche 1 bis 14, **dadurch gekennzeichnet, daß** die lichtdurchlässigen Rolladenelemente (2, 2') einen in der Wandstärke dickeren mittleren Bereich (9) aufweisen.

## Claims

1. A reinforced roller shutter comprising pivotably interconnected opaque and translucent roller shutter elements which can be wound on a winding shaft **characterised in that** the translucent roller shutter elements (2, 2') are of an at least partially diffusely scattering nature.

2. A reinforced roller shutter according to claim 1 **characterised in that** the translucent roller shutter elements (2) at least partially comprise diffusely scattering material.

3. A reinforced roller shutter according to claim 2 **characterised in that** the diffusely scattering roller shutter elements (2) at least partially comprise milky white or milky slightly colour-tinted transparent material.

4. A reinforced roller shutter according to claim 2 or claim 3 **characterised in that** the translucent roller shutter elements (2) are each of an integral configuration and comprise completely the transparent, diffusely scattering material.

5. A reinforced roller shutter according to claim 1 **characterised in that** the translucent roller shutter elements (2') at least partially comprise preferably crystal-clear material and at least at one side have a roughened surface (11) to achieve the light scattering effect.

6. A reinforced roller shutter according to one of claims 1 to 5 **characterised in that** the translucent roller shutter elements (2, 2') at least partially comprise plastic material, preferably acrylic glass.

7. A reinforced roller shutter according to one of claims 1 to 6 **characterised in that** the total degree of light transmission through a translucent, diffusely scattering roller shutter element (2, 2') is above 60%, preferably above 85%.

8. A reinforced roller shutter according to one of claims 1 to 7 **characterised in that** the degree of scattering of the translucent, diffusely scattering roller shutter elements (2, 2') is such that with parallel light irradiation the transmitted light is of an angular intensity distribution which satisfies the following Table:
| Angle | Light intensity |
|---|---|
| (in relation to the irradiation direction) | (in relation to the maximum light intensity set as 100% in the irradiation direction, 0°) |
| 8° | 10% - 50% |
| 20° | 2% - 20% |
| 45° | less than 5% |

9. A reinforced roller shutter according to claim 8 **characterised in that** the degree of scattering of the translucent, diffusely scattering roller shutter elements (2, 2') is such that with parallel light irradiation the transmitted light is of an angular intensity distribution which satisfies the following Table:
| Angle | Light intensity |
|---|---|
| (in relation to the irradiation direction) | (in relation to the maximum light intensity set as 100% in the irradiation direction, 0°) |
| 8° | about 25% |
| 20° | about 10% |
| 45° | less than 1% |

10. A reinforced roller shutter according to one of claims 1 to 9 **characterised in that** the luminance coefficient κ of the translucent, diffusely scattering roller shutter elements (2, 2', 2") upon parallel light irradiation is below 10 cd/m² in the irradiation direction.

11. A reinforced roller shutter according to one of claims 1 to 10 **characterised in that** the translucent, diffusely scattering roller shutter elements (2) comprise a flexible material or have at least one flexible region.

12. A reinforced roller shutter according to one of claims 1 to 11 **characterised in that** the reinforced roller shutter alternately has translucent (2) and opaque (1) roller shutter elements.

13. A reinforced roller shutter according to one of claims 1 to 12 **characterised in that** the roller shutter elements (1, 2) have connecting regions (3) which are of a hook-shaped profile and by way of which they are pivotably connected together.

14. A reinforced roller shutter according to one of claims 1 to 13 **characterised in that** the opaque roller shutter elements (1) have receiving chambers (5) for receiving the translucent roller shutter elements (2), wherein when the reinforced roller shutter is completely let down the opaque roller shutter elements (1) meet each other and the translucent roller shutter elements (2) are disposed in the interior of the receiving chambers (5) (Figure 2).

15. A reinforced roller shutter according to one of claims 1 to 14 **characterised in that** the translucent roller shutter elements (2, 2') have a central region (9) which is thicker in wall thickness.

## Revendications

1. Volet roulant comprenant des éléments de volet roulant opaques et des éléments de volet roulant translucides reliés les uns aux autres de manière articulée, qui peuvent être enroulés sur un tambour, **caractérisé en ce que** les éléments de volet roulant translucides (2, 2') sont réalisés au moins en partie de manière à diffuser la lumière de manière diffuse.

2. Volet roulant selon la revendication 1, **caractérisé en ce que** les éléments de volet roulant translucides (2) sont composés au moins en partie d'un matériau diffusant la lumière de manière diffuse.

3. Volet roulant selon la revendication 2, **caractérisé en ce que** les éléments de volet roulant translucides (2) sont composés au moins en partie d'un matériau blanc laiteux ou d'un matériau laiteux légèrement teinté.

4. Volet roulant selon la revendication 2 ou 3, **caractérisé en ce que** les éléments de volet roulant translucides (2) sont chacun formés d'une seule pièce et qu'ils sont entièrement composés du matériau transparent diffusant la lumière de manière diffuse.

5. Volet roulant selon la revendication 1, **caractérisé en ce que** les éléments de volet roulant translucides (2') sont composés au moins en partie d'un matériau de préférence transparent et qu'ils présentent, au moins sur une face, une surface grenée (11) pour obtenir la diffusion de la lumière.

6. Volet roulant selon l'une quelconque des revendications 1 à 5, **caractérisé en ce que** les éléments de volet roulant translucides (2, 2') sont composés au moins en partie de matière plastique, de préférence de verre acrylique.

7. volet roulant selon l'une quelconque des revendications 1 à 6, **caractérisé en ce que** le taux de transmission de la lumière total à travers un élément de volet roulant (2, 2') translucide diffusant la lumière de manière diffuse est supérieur à 60%, de préférence supérieur à 85%.

8. Volet roulant selon l'une quelconque des revendications 1 à 7, **caractérisé en ce que** le coefficient de diffusion de la lumière des éléments de volet roulant translucides (2, 2') diffusant la lumière de manière diffuse est tel que lors d'une irradiation avec des rayons lumineux parallèles, la lumière transmise présente une distribution des intensités en fonction de l'angle qui satisfait le tableau suivant :
| Angle | Intensité de la lumière |
|---|---|
| (par rapport à l'incidence) | (par rapport à l'intensité maximale fixée à 100% pour l'angle d'incidence de 0°) |
| 8° | 10% à 50% |
| 20° | 2% à 20% |
| 45° | moins de 5% |

9. Volet roulant selon la revendication 8, **caractérisé en ce que** le coefficient de diffusion de la lumière des éléments de volet roulant translucides (2, 2') diffusant la lumière de manière diffuse est tel que lors d'une irradiation avec des rayons lumineux parallèles, la lumière transmise présente une distribution des intensités en fonction de l'angle qui satisfait le tableau suivant :
| Angle | Intensité de la lumière |
|---|---|
| (par rapport à l'incidence) | (par rapport à l'intensité maximale fixée à 100% pour l'angle d'incidence de 0° |
| 8° | environ 25% |
| 20° | environ 10% |
| 45° | moins de 1% |

10. Volet roulant selon l'une quelconque des revendications 1 à 9, **caractérisé en ce que** le facteur de luminance κ des éléments de volet roulant translucides (2, 2', 2'') diffusant la lumière de manière diffuse est inférieur à 10 cd/m² Lx lors d'une irradiation avec des rayons lumineux parallèles dans l'incidence.

11. Volet roulant selon l'une quelconque des revendications 1 à 10, **caractérisé en ce que** les éléments de volet roulant translucides (2) diffusant la lumière de manière diffuse sont composés d'un matériau flexible ou présentent au moins une zone flexible.

12. Volet roulant selon l'une quelconque des revendications 1 à 11, **caractérisé en ce que** le volet roulant présente alternativement des éléments de volet roulant translucides (2) et des éléments de volet roulant opaques (1).

13. Volet roulant selon l'une quelconque des revendications 1 à 12, **caractérisé en ce que** les éléments de volet roulant (1, 2) présentent des zones de jonction (3) profilées en forme de crochet, par l'intermédiaire desquelles ils sont reliés les uns aux autres de manière articulée.

14. Volet roulant selon l'une quelconque des revendications 1 à 13, **caractérisé en ce que** les éléments de volet roulant opaques (1) présentent des chambres de réception (5) pour recevoir des éléments de volet roulant translucides (2), les éléments de volet roulant opaques (1) étant contigus et les éléments de volet roulant translucides (2) étant situés à l'intérieur des chambres de réception (5) lorsque le volet roulant est complètement descendu (figure 2).

15. Volet roulant selon l'une quelconque des revendications 1 à 14, **caractérisé en ce que** les éléments de volet roulant translucides (2, 2') présentent une zone centrale (9) plus épaisse dans l'épaisseur de paroi.
